# EUROPÄISCHE PATENTSCHRIFT

(11) **EP 4 251 328 B1**
(45) Veröffentlichungstag und Bekanntmachung des Hinweises auf die Patenterteilung: **10.06.2026**
(21) Anmeldenummer: 21820154.9
(22) Anmeldetag: 24.11.2021
(51) Int. Cl.: B04B 15/06, B04B 11/04, B04B 1/08

(54) **VERFAHREN ZUR BESTIMMUNG DES UMFANGS AN VERSCHMUTZUNGEN INNERHALB EINER TROMMEL EINES SEPARATORS SOWIE EIN SEPARATOR**
METHOD FOR DETERMINING THE EXTENT OF CONTAMINATION INSIDE A DRUM OF A SEPARATOR, AND SEPARATOR
PROCÉDÉ DE DÉTERMINATION DE L'ÉTENDUE DE LA CONTAMINATION À L'INTÉRIEUR D'UN BOL D'UN SÉPARATEUR, ET SÉPARATEUR

(30) Priorität: 30.11.2020 DE 102020131701
(43) Veröffentlichungstag der Anmeldung: 04.10.2023
(73) Patentinhaber: GEA Westfalia Separator Group GmbH, 59302 Oelde (DE)
(72) Erfinder: TIPPKEMPER, Frank, 59302 Oelde (DE); LENTRUP, Martin, 59302 Oelde (DE); KLOMFAS, Peter, 59302 Oelde (DE); RICHTER, Uwe, 59065 Hamm (DE)
(74) Vertreter: Specht, Peter
(86) Internationale Anmeldenummer: PCT/EP2021/082784
(87) Internationale Veröffentlichungsnummer: WO 2022/112304

(56) Entgegenhaltungen:
- WO-A1-2018/177711
- DE-A1- 4 204 805
- DE-C- 609 796
- JP-A- H11 262 686

## Beschreibung

Die vorliegende Erfindung betrifft ein Verfahren zur Bestimmung des Umfangs an Verschmutzungen bzw. Anhaftungen innerhalb einer Trommel eines Separators.

Beim Betrieb einer Tellerzentrifuge können sich Ablagerungen im Trommelinnenraum bilden. Diese Ablagerungen können sowohl im Schlammraum als auch im Tellerpaket entstehen. Dies ist ein normaler Vorgang. Die Ablagerungen können ungleichmäßig in der Trommel verteilt sein, was zu Vibrationen führt, die sich messtechnisch überwachen lassen.

Sie können sich aber auch sehr gleichmäßig in der Trommel verteilen. Schwierig ist dann, dass man die Ablagerungen nicht von außen ohne weiteres erkennen oder detektieren kann. Um die Menge der Ablagerungen in der Trommel zu erkennen, muss diese geöffnet werden, was einen großen Aufwand bedeutet.

In beiden Fällen wird durch die Ablagerungen das freie Volumen in der Trommel reduziert, was dazu führen kann, dass die Trennung oder Klärung im Separator weniger effizient erfolgt oder die Entleerungsintervalle zum Ausstoßen der abgetrennten Feststoff- oder Schlammphase verkürzt werden müssen. Unter Entleerung wird im Zusammenhang mit dieser Erfindung das Öffnen von Auslassventilen in der Trommelwand verstanden, so dass Teile des Trommelinhaltes (Teilentleerung) oder auch der gesamte Trommelinhalt (Vollentleerung) bei Betrieb des Separators, d.h. bei drehender Trommel ausgestoßen werden kann. Separatoren dieses Typs werden als selbst entleerende Separatoren bezeichnet.

Bei Separatoren muss das Wartungsintervall entsprechend kurz sein, um die Anhaftungen zu entfernen, die nicht durch Entleerung entfernt werden können (z.B. Anhaftungen im Tellerpaket). Diese manuelle Reinigung ist aufwändige und verkürzt die Verfügbarkeit des Separators. Sie muss also so frühzeitig passieren, dass die Trommel nicht zu stark verschmutzt ist. Aus Sicherheitsgründen wird das Wartungsintervall vorsorglich entsprechend kurz gewählt, was aber aus wirtschaftlichen Gründen ungünstig ist.

Es ist wünschenswert, wenn der Trommelinnenraum kontinuierlich oder zumindest regelmäßig einfach auf Ablagerungen überprüft werden kann. Damit kann die verfahrenstechnische Funktion des Separators sichergestellt, die Betriebssicherheit verbessert und die Verfügbarkeit erhöht werden.

Anhäufungen von Ablagerungen in der Trommel können für den Betrieb der Zentrifuge gefährlich werden, wenn es dadurch zu einer Unwucht der Trommel kommt.

Bisher gibt es keine Überwachung des freien Volumens in der Trommel. Vereinzelt sind Zentrifugen in der Lage einen komplett gefüllten Feststoffraum zu detektieren. Somit können bisher keine frühzeitigen und bedarfsgerechten Maßnahmen bei einer Reduzierung des freien Trommelvolumens durch Ablagerungen durchgeführt werden.

Die WO 2018/177 711 A1 offenbart ein Verfahren zum Betrieb eines Separators unter Ermittlung einer Volumenbilanz VAP = VKP + VF, welches sich verschiebt, wenn im Tellerpaket Verklumpungen, Verstopfungen oder Verklebungen vorhanden sind. Dies erfolgt über eine Durchflussmessung.

In diesem Dokument wird allerdings nicht offenbart, wie sich das freie Volumen einer Trommel ermitteln lässt. Eine Bestimmung des freien Volumens der Trommel erfolgt hierbei nicht, da auch kein hierfür geeigneter Sensor offenbart wird, der die komplette Füllung der Trommel anzeigt. Die Messung des Durchflussstromes des Zulaufes ist nicht ausreichend (Seite 7, letzte Abschnitt), da es kein Kriterium gibt, wann die Trommel komplett gefüllt ist und somit die Messung zu beenden ist.

Die DE 42 04 805 A1 offenbart ein Verfahren zur Ermittlung des freien Volumens einer Trommel. Hierzu wird die Trommel angehalten und der Inhalt in ein Messgefäß abgelassen. Die Druckschrift offenbart auch keine Anwendung des Verfahrens auf einen Tellerseparator. Tellerpakete werden genutzt, um die effektive Klärfläche zu erhöhen. Eine Volumenbestimmung bei stehender Trommel wird allerdings durch die zusätzlichen Teller in der Trommel verfälscht, da an dem stillstehenden Tellerpaket Flüssigkeit in Form von Tropfen verbleiben. Dieses Volumen der in der Trommel verbleibenden Tropfen beeinflusst die Genauigkeit der Bestimmung des freien Trommelvolumens, da die Tropfen fälschlicherweise in der Bilanzierung als Ablagerungen angesehen werden. In diesem Fall gilt V_{Ablagerung} = V_{Feststoff} + V_{Tropfen}.

Die Menge der anhaftenden Flüssigkeit ist auch nicht reproduzierbar, das dies stark vom Verschmutzungsgrad der Teller abhängig ist.

Darüber hinaus geht die vorliegende Erfindung von einem Separator aus, welcher gemeinhin als Selbstentleerer bezeichnet wird. Dies bedeutet, dass eine Entleerung unter hoher G-Zahl erfolgt. Die anhaftenden Feststoffe sind Ablagerungen in der Trommel, welche nicht durch einen Feststoffaustrag, z.B. Düsen, abgeführt werden.

Die WO 2009/010 630 A1 offenbart lediglich die Bestimmung und Dosierung des Volumens eines zugeführten Verdrängungswassers. Zwar gibt es einen Drucksensor im Ablauf der Trommel, eine Nutzung des Sensors zur Ermittlung des Trommelvolumens ist in diesem Zusammenhang allerdings nicht offenbart.

Eine Detektion einer verschmutzten Trommel, einschließlich eines zumindest teilweise verschmutzten Tellerpaketes, ist bisher gar nicht oder zumindest nicht präzise möglich.

Im Stand der Technik finden sich lediglich Maßnahmen wie zusätzliche Entleerungen beim Auftreten von Vibrationen der Trommel oder beim Anstieg des Trübungswertes der Klarphase (beim Klärer).

Andere Verfahren sehen Entleerungsintervalle vor, welche fest vorgegeben sind und maximal zeitlich verkürzt, aber nicht verlängert, werden können. Das freie Trommelvolumen wird nicht überwacht.

Die EP 2170520 offenbart ein System zur Optimierung der Menge einer Verdrängungsflüssigkeit in einem Separator. Mit dieser Verdrängungsflüssigkeit soll vor einer Entleerung der Schlammphase die Wertphase aus der Trommel verdrängt werden.

Dazu muss die Verdrängungsflüssigkeit schwerer sein als die Wertphase, allerdings leichter als die Schlammphase. Auch bei einer eventuell unpräzisen - d.h. zu großen - Entleerung, kann ein Produktverlust der Wertphase minimiert werden, da diese ja aus der Trommel verdrängt wurde.

Die Menge der Verdrängungsflüssigkeit, z.B. Wasser, wird auf Grundlage des Drucks derselben angepasst. Im Detail wird hier mittels einer Venturidüse der Volumenstrom des eingeleiteten Wassers gemessen. Es wird also über Druckdifferenzen und die Eigenschaften des Wassers das Volumen berechnet, wobei das Volumen des Wassers nicht direkt bestimmt wird.

Ausgehend von der vorgenannten Problemstellung ist es Aufgabe der vorliegenden Erfindung ein Verfahren zur Bestimmung des Umfangs von Verschmutzungen bereitzustellen, welches ohne manuelle Demontage des Separators durchführbar ist.

Die vorliegende Erfindung löst die vorgenannte Aufgabe durch ein Verfahren mit den Merkmalen des Anspruchs 1.

Ein erfindungsgemäßes Verfahren zur Bestimmung des Umfangs an Verschmutzungen innerhalb einer Trommel eines zentrifugalen Separators umfasst zumindest die folgenden Schritte:
A Bereitstellung eines Wertes für ein maximales Innenvolumen der Trommel; Dieser Wert kann das sogenannte technische Trommelinnenvolumen sein, welches einen theoretisch-berechneten konstruktiv-bedingten Wert darstellt. Alternativ kann der Wert auch nach einer Wartung einschließlich einer manuellen Reinigung des Trommelinnenraumes durch eine anschließende Befüllung als ein durch Messung festgestellter Referenzwert ermittelt werden.
B messtechnische Ermittlung des aktuell-vorhandenen freien Trommelvolumens der Trommel;
   Das aktuell-vorhandene freie Trommelvolumen stellt das Trommelvolumen nach einem oder mehreren Produktionszyklen dar, in welchen sich Ablagerungen innerhalb der Trommel angesammelt haben.
C Vergleich der Werte aus Schritt A und B und Ermittlung des Umfangs an Verschmutzungen innerhalb der Trommel und/oder Generierung eines Steuerbefehls.

In Schritt C erfolgt sodann die Ermittlung der Verschmutzungen durch einen Vergleich der in Schritt A und B bereitgestellten Werte. Der Umfang der Verschmutzung kann sodann an den Nutzer ausgegeben werden. Alternativ kann auch ein Steuerbefehl, z.B. ein Stoppen des Separators oder die Initiierung einer Intensivreinigung, generiert werden um den Umfang der Verschmutzung zu verringern.

Dies zeigt zugleich, dass für die Durchführung des erfindungsgemäßen Verfahrens zur Bestimmung des Umfangs an Verschmutzungen kein Stoppen des Separators erfolgen muss, sondern dies im laufenden Betrieb, also bei rotierender Trommel, erfolgt. Unterbrechungen der Rotation der Trommel sind nicht vorgesehen. Dies betrifft die Schritte A-C des Verfahrens aber vorzugsweise auch alle weiteren nachfolgendbeschriebenen Varianten des Verfahrens.

Insbesondere in Anbetracht der DE 42 04 805 A1, muss der Separator nicht in den Stillstand heruntergefahren werden. Die Herunterfahr- und Anfahrzeiten des Separators entfallen somit vollständig. Wie bereits mit Blick auf die DE 42 04 805 A1 erläutert, wird bei einer Messung im rotierenden System der Nachteil vermieden, dass eine undefinierte Menge Restflüssigkeit beim Messen der ablaufenden Flüssigkeit aus einer stehenden Trommel in dieser verbleibt.

Die Ermittlung des Umfangs der Verschmutzungen kann sowohl einen konkreten Wert umfassen oder lediglich den Vergleich mit einem Grenzwert für einen maximal akzeptablen Verschmutzungsgrad, bei welchem noch keine Maßnahmen ergriffen werden müssen.

Das vorgenannte Verfahren erlaubt eine Verlängerung der Wartungsperioden und der Zyklen manueller Entleerung eines zentrifugalen Separators.

Die Verfügbarkeit des Separators wird dadurch höher, da ein Öffnen und manuelles Reinigen der Trommel erst erfolgen muss, wenn die Trommel eine signifikante Menge an Ablagerungen aufweist. Eine vorsorgliche Reinigung kann entfallen.

Wenn die Menge der Ablagerungen in der Trommel und somit das reduzierte freie Volumen bekannt ist, können die Entleerungsintervalle dynamisch angepasst werden, da z.B. das Schlammraumvolumen entsprechend der Ablagerungen berechnet werden kann.

Wenn hier von Entleerungsintervall gesprochen wird, ist immer ein manuelles Entleeren durch das Öffnen des Separators, eine manuell gestartete Funktion zum an sich automatischen Entleeren oder ein automatisch gestarteter Schritt zur Entleerung gemeint. Auch kann die Entleerung als Teilentleerung oder Totalentleerung verstanden werden.

Weniger Entleerungen bedeutet auch reduzierte Entsorgungskosten für den Feststoff und weniger Verluste der Verdrängungsphase und ggf. der Wertphase. Eine weitere Möglichkeit die Ablagerungen zu reduzieren besteht darin, die Art der Entleerung anzupassen. Standardmäßig wird eine Einzelentleerung durchgeführt, diese kann aber entsprechend dem Ablagerungsgrad auch zweifach oder zweifach mit dazwischen geschaltetem Spülwasser ausgeführt werden. Diese Maßnahmen verbessern ebenfalls die Reduzierung der Ablagerungen. Auch dies kann durch Generierung es vorgenannten Steuerbefehls entsprechend eingestellt werden.

Weitere vorteilhafte Ausgestaltungen des erfindungsgemäßen Verfahrens sind Gegenstand der Unteransprüche.

So kann die messtechnische Ermittlung des aktuell-vorhandenen freien Trommelvolumens bevorzugt durch nachfolgende Schritte erfolgen:
I. Bereitstellen eines selbst entleerenden Separators;
II. Befüllung der Trommel und Bestimmung des zur Befüllung der Trommel notwendigen Volumens einer Flüssigkeit, welches dem aktuell-vorhandenen freien Trommelvolumen der Trommel entspricht.

Anders als ein manuell zu entleerender Separator, kann ein selbst entleerender Separator noch Ablagerungen bzw. Anhaftungen im Trommelinnenraum aufweisen, welcher das maximale Trommelinnenvolumen auf ein aktuell-vorhandenes freies Trommelvolumen reduziert. Die Befüllung erfolgt vorzugsweise als Komplettbefüllung der Trommel bis in eine Leitung am Produktauslass der schweren Flüssigphase. Somit ist die komplette Trommel als auch die zur Trommel gehörenden rotierbaren und im Trommelvolumen nicht-rotierbar angeordneten Teile des Zu- und Ableitungssystem von der Befüllung erfasst. Dies macht eine vollumfängliche Bewertung des Umfangs an Ablagerungen bzw. Verschmutzungen möglich.

Der Zustand der Befüllung der Trommel kann sodann vorteilhaft anhand eines Sensors des Separators messtechnisch erfasst werden. Bevorzugt Infrage hierfür kommt zumindest ein oder mehrere Drucksensoren und/oder ein oder mehrere Grenzschalter, z.B. kapazitive Grenzschalter oder Leitfähigkeits-Grenzschalter, welche das Erreichen einer Füllhöhe durch Änderung der Leitfähigkeit detektieren. Weitere Grenzschalter beruhen auf Ultraschall. Da die Schallgeschwindigkeit in Wasser wesentlich höher ist als in Luft, kann ein Mediumswechsel an der Position des Grenzschalters detektiert werden. Auch optische Grenzschalter sind denkbar.

Der Drucksensor oder der Grenzschalter kann vorzugsweise am Ablauf einer Flüssigphase, insbesondere am Ablauf der schwereren Flüssigphase, des Separators angeordnet sein.

Vor der Bestimmung des freien Trommelinnenvolumens kann optional noch eine automatische Reinigungssequenz, z.B. eine CIP und/oder SIP-Reinigung, ohne Demontage des Separators initiiert werden.

Weiterhin von Vorteil, insbesondere für die Verwendung eines Drucksensors, ist es, wenn der Separator am Ablauf der Flüssigphase, und strömungstechnisch dem Sensor nachgeordnet, ein Ventil aufweist, welches während der Befüllung der Trommel geschlossen wird oder ist und welches bei Detektion eines befüllten Zustands der Trommel durch den Sensor geöffnet wird.

Die zur Befüllung der Trommel eingeleitete Flüssigkeit ist vorzugsweise Verdrängungswasser, wobei ein erster Verdrängungswasserzulauf des Separators zur Befüllung der Trommel und ein Produktzulauf des Separators in ein gemeinsames Zulaufrohr münden. Das Zulaufrohr kann dabei parallel und insbesondere konzentrisch zur Drehachse des Separators angeordnet sein.

Ein Steuerwasserzulauf zur Betätigung einer Feststoffentleerung des Separators kann zudem vorgesehen sein.

Die Bestimmung des zur Befüllung der Trommel notwendigen Volumens wird durch ein Messgerät zur Ermittlung eines Zulaufvolumens und insbesondere durch ein Durchflussmessgerät durchgeführt.

Dieses Messgerät ist bevorzugt im oder am Verdrängungswasserzulauf angeordnet ist.

Das generierte Steuersignal in Schritt C dient vorzugsweise zur Initiierung einer Ausgabe z.B. eines Warnhinweises durch eine Ausgabeeinheit. Dabei kann es sich um ein Lichtsignal (Alarmlampe), um eine Display-Ausgabe oder um ein akustisches Signal handeln.

Alternativ oder zusätzlich kann das Steuersignal eine unmittelbare Aktion auf den Betrieb des Separators vornehmen, insbesondere einen Notstopp oder eine Anpassung des Betriebsprogrammes, z.B. der Reinigungssequenz, auslösen. Auch ist die Anpassung der Dauer oder Häufigkeit der Teilentleerung der Trommel möglich.

Die Bereitstellung eines Wertes für ein maximales Innenvolumen der Trommel kann, wie bereits erläutert durch eine Referenzmessung bei bekanntem Zustand der Trommel, insbesondere nach einer manuellen Entleerung und/oder einer Wartung, erfolgen.

Alternativ oder zusätzlich kann die Bereitstellung eines Wertes für ein maximales Innenvolumen der Trommel durch Bereitstellung eines Wertes für ein technisches Trommelvolumen als Wert für das konstruktiv-bedingte maximale Innenvolumen der Trommel erfolgen.

Die Schritte I und II des vorgenannten Verfahrens können aus Redundanzgründen mehrfach, zumindest jedoch zweimal, wiederholt werden.

Weitere Vorteile, Merkmale und Einzelheiten der Erfindung ergeben sich aus der nachfolgenden Beschreibung, in der ein Ausführungsbeispiel der Erfindung anhand der beiliegenden Zeichnungen näher erläutert wird. Der Fachmann wird die in der Zeichnung, der Beschreibung und den Ansprüchen in Kombination offenbarten Merkmale zweckmäßigerweise auch einzeln betrachten und zu sinnvollen weiteren Kombinationen zusammenfassen. Insbesondere gibt es eine Vielzahl von Möglichkeiten, diese im Rahmen der vorliegenden Erfindung abzuwandeln und weiterzubilden. Es zeigen:
- Fig. 1: eine perspektivische Darstellung eines Separators
- Fig. 2: eine Schnittansicht des Separators zur Ausführung des erfindungsgemäßen Verfahrens; und
- Fig. 3: eine schematische Darstellung des erfindungsgemäßen Verfahrensablaufs.

Das in den Fig. 1 und 2 dargestellte Ausführungsbeispiel zeigt einen Separator 1 mit einer rotierbar gelagerten Trommel 2, welche ein technisches Trommelvolumen aufweist. Das technische Trommelvolumen ist ein theoretischer Wert, welcher sich aus den bauartbedingten Vorgaben des Separators 1 ergibt.

Dieses technische Trommelvolumen wird aus der Dimension des Innenvolumens 12 der Trommel 2, sowie im Innenvolumen 12 angeordnete Aufbauten, wie die Dimension und die Anzahl von Tellern eines Tellerpakets 3 und deren Abstand zueinander. Weiterhin in die Größe des technische Trommelvolumens geht u.a. die Ausgestaltung eines oder mehrere Zulaufbereiche 4, Verteilerbereiche 5, Scheideteller 6, Schälkammern 7, Schälscheiben 8, Ableitungsbereiche 9 und dergleichen ein.

Die vorgenannte Aufzählung ist keinesfalls abschließend. So können je nach bauartbedingter Ausgestaltung auch einzelne vorher aufgezählte Aufbauten entfallen oder durch andere Aufbauten ersetzt werden, ohne dass sich das nachfolgend beschriebene Gesamtprinzip ändert.

Das freie Trommelvolumen ist somit ein theoretisch-errechneter Wert, ohne jegliche Verschmutzungen innerhalb der Trommel 2 oder andere Art von Ablagerungen.

Der Separator 1 weist zudem einen Produktzulauf 10 und einen Verdrängungswasserzulauf 11 auf, welche in ein gemeinsames Zulaufrohr 13 münden, welches seinerseits zumindest teilweise einen Teil eines Zulaufbereichs 4 im Innenvolumen 12 der Trommel 2 bildet.

Weiterhin weist der Separator 1 einen ersten Ablauf 14 für eine leichte Flüssigphase, einen zweiten Ablauf 15 für eine schwere Flüssigphase und einen Feststoffauslass 16 als Teil eines Feststoffentleerungssystems auf. Erkennbar ist der Separator 1 als Dreiphasenseparator ausgebildet.

Das nachfolgende Prinzip kann allerdings auch auf einen Zweiphasenseparator, z.B. einem Klärseparator, angewandt werden.

Der in Fig. 1 und 2 dargestellte Separator 1 weist am ersten und am zweiten Ablauf 14 und 15 der Flüssigphasen jeweils einen Drucksensor 23 und 24 auf. Diese Drucksensoren 23 und 24 ermöglichen typischerweise die Prozessüberwachung während des Abtrennens einer leichten und einer schweren Phase, wie z.B. der Reinigung von in Öl befindlichem Wasser.

Im Rahmen der vorliegenden Erfindung ist es allerdings mittels der vorgenannten Sensoren auch möglich ein sogenanntes Kontrollvolumen zu bestimmen.

Darüber hinaus weist der Separator 1 noch einen Steuerwasserzulauf 22 auf, welcher zur Steuerung des Feststoffaustrags bzw. der Feststoffentleerung, z.B. durch hydraulisch-betätigte Linearverschiebung eines Kolbenschiebers als Teil eines Feststoffentleerungssystems, vorgesehen ist. Dabei verzweigt ein Wassereinlauf 28 des Separators 1 in die beiden vorgenannten Wasserzuläufe 11 und 22. Wie bereits erwähnt, können die Zuläufe 11 und 22 aber auch getrennt zum Separator hingeführt werden. Eine Beschränkung auf die genannte Ausgestaltung besteht also nicht.

Die Zufuhr der Menge an Verdrängungswasser in den ersten Verdrängungswasserzulauf 11 oder in den zweiten Verdrängungswasserzulauf 22 wird durch eine Ventilanordnung 29, in Fig. 2 konkret durch zwei Ventile 17 und 18 gesteuert. Dabei kann es sich vorzugsweise um Magnetventile handeln. Selbstverständlich können die zwei Ventile 17 und 18 auch in einem Mehrwegeventil zusammengefasst werden, so dass die Ventilanordnung 29 auch lediglich ein Ventil umfassen kann.

Die durch den Verdrängungswasserzulauf 11 zugeführte Menge und/oder das zugeführte Volumen an Verdrängungswasser wird durch ein entsprechendes Messgerät 19, vorzugsweise durch ein Durchflussmessgerät, ermittelt. Dieses kann insbesondere im Verdrängungswasserzulauf 11 angeordnet sein.

Der zweite Ablauf 15 für die schwere Phase weist vorzugsweise ebenfalls ein Ventil 20, vorzugsweise ein Magnetventil, auf.

Die vom Messgerät 19 ermittelten Messwerte, ebenso wie die Messwerte der Drucksensoren 23 oder 24 können an eine Steuer- und/oder Auswerteeinheit 21 übermittelt werden, welche sodann die Steuerung der Ventile 17 und 18 für das Steuer- und Verdrängungswasser und die Steuerung des Ventils 20 für die schwere Phase vornimmt.

Ziel der Messung der Durchflussmenge an Verdrängungswasser und der damit verbundenen Ventilsteuerung ist die Ermittlung eines Kontrollvolumens, welches das aktuell in der Trommel zur Verfügung stehende Volumen definiert.

Ein Messwert aus einer sogenannten Kontrollmessung, ergibt dieses Kontrollvolumen und kann dann mit einer Vorgabe, die dem realen freien Volumen (z.B. aus der Geometrie berechnet oder in Versuchen ermittelt) verglichen werden. Das freie Trommelvolumen (technisches Trommelvolumen) ist vom Maschinentyp abhängig (Größe der Trommel, Anzahl und Abstände der Teller, usw.) und wird in der Maschinensteuerung hinterlegt. Der Vergleich ist sodann signifikant für den Verschmutzungsgrad der Trommel.

Die Bestimmung dieses Kontrollvolumens bedarf mehrerer Schritte, wie in Fig. 3 dargestellt. In einem ersten Schritt 101 erfolgt eine Unterbrechung eines Produktzulaufs in die Trommel 2.

Sodann wird die Trommel in einem zweiten Schritt 102 komplett entleert. Eine Entleerung kann beispielsweise durch die Feststoffaustragsöffnungen erfolgen, welche im Anschluss wieder geschlossen werden.

Sodann wird das Ventil 18 in Schritt 103 geöffnet und über den Verdrängungswasserzulauf 11 wird Verdrängungswasser in die Trommel 2 zugeführt. Das Volumen an eingeleiteten Verdrängungswasser wird durch das Messgerät 19 so lange gemessen, bis die Trommel komplett gefüllt ist.

Die Komplett-Füllung der Trommel 2 kann in Schritt 104 durch den Drucksensor 24 im Ablauf 15 der schweren Flüssigphase ermittelt werden. Das zusätzliche Ventil 20 im besagten Ablauf 15 der schweren Flüssigphase ist beim Befüllen der Trommel mit Verdrängungswasser zumindest unmittelbar vor dem Erreichen des höchsten Befüllungszustandes geschlossen. Bei komplett gefüllter Trommel detektiert dieser Drucksensor 24 das Vorhandensein der schweren Phase, in diesem Fall das Verdrängungswasser. Bei einem Klärseparator würde der Drucksensor im Ablauf der flüssigen Phase angeordnet sein.

Gegebenenfalls kann eine mehrfache Messung des Trommelvolumens erfolgen, um über statistische Methoden die Fehler der Messung zu kompensieren. Die vorgenannten Messungen oder eine der Messung erfolgt im laufenden Betrieb des Separators, also bei rotierender Trommel.

Alternativ zur Druckmessung kann eine Komplettfüllung auch eine Vielzahl weiterer Sensoren detektiert werden. Hier bietet sich eine Leitfähigkeitsmessung an, welche einen Wechsel der Leitfähigkeit des Mediums auf einer Füllhöhe und damit einen Befüllungszustand detektieren können. Besonders bevorzugt können im Rahmen der vorliegenden Erfindung auch sogenannte Grenzschalter eingesetzt werden, welche auch auf unterschiedlichen physikalischen Messprinzipien beruhen können. Bekannt sind hierbei kapazitive Grenzschalter oder auch vibronische Grenzschalter oder dergleichen.

Es ist ebenfalls möglich, gegebenenfalls zwei unterschiedliche Messmethoden, z.B. in Reihe, zu verwenden, um ebenfalls die Fehler der Messungen auszugleichen.

Weiterhin kann die Genauigkeit der vorgenannten Messungen des Volumens des Verdrängungswassers durch die Berücksichtigung der Temperatur des Verdrängungswassers weiter verbessert werden.

In einem fünften Schritt 105 kann ein Abgleich des Kontrollvolumens mit dem technischen Trommelvolumen als theoretischen Maximalwert erfolgen.

Wenn die Abweichung des aktuell gemessenen freien Volumens der Trommel bzw. des ermittelten Kontrollvolumens einen gewissen Grenzwert, der in der Steuerung vorgegeben werden kann, überschreitet, kann die Steuerung entweder erforderliche Maßnahmen vorschlagen oder auch automatisch entsprechende Schritte einleiten. Es kann auch ein Vergleichswert unter Berücksichtigung des theoretischen technischen Trommelvolumens bestimmt werden, damit der Grad der Verschmutzung für den Anwender besser quantifizierbar ist.

Überschreitet der ermittelte Wert des Kontrollvolumens oder ein daraus abgeleiteter Wert einen vorgegebenen Grenzwert, so können Anpassungen an den Betrieb der Trommel im Produktionskreislauf vorgenommen werden.

Sodann erfolgt in einem sechsten Schritt 106 die Entleerung der Trommel 2 vom Verdrängungswasser. Konkret erfolgt die Entleerung in Fig. 2 über den Feststoffauslass 16 oder, wenn der Separator gleich wieder mit Produkt gefüllt werden soll auch über ein Umleitungsrohr 25, welches im Feststoffsammelbereich 26 einer Separatorhaube 27 mündet.

Ein Detektieren von Verschmutzungen kann somit dadurch erfolgen, indem die Differenz von technischem Trommelvolumen und Kontrollvolumen bestimmt wird.

Kontrollvolumen oder freies Trommelvolumen werden im Kontext der vorliegenden Anmeldung synonym verwendet.

Überschreitet diese Differenz einen bestimmten Wert (Warnwert), kann die Steuerung in einem siebenten Schritt 107 entsprechend reagieren und ein Steuersignal generieren. Das Steuersignal kann eine Ausgabe z.B. eine Warnung initiieren oder eine unmittelbare Aktion auf den Betrieb des Separators vornehmen. Denkbar sind verschiedene Stufen von Warnwerten, bei denen Meldungen oder Warnungen ausgegeben werden oder sogar die Maschine gestoppt wird.

Diese können z.B. sein: wiederholte Entleerungen der Schlammphase, Reduzierung der Zulaufmenge und/oder ein Herunterfahren der Zentrifuge sein. Dadurch können Fehlfunktionen des Separators, Schäden am Separator oder eine unzureichende zentrifugale Trennung des Produktes vermieden werden.

Regelmäßige oder unregelmäßige Referenzmessungen ergeben ein Referenzvolumen und können z.B. bei einer Wartung (z.B. Wartungsintervall 4000 h) oder zu einem anderen Zeitpunkt vorgenommen werden.

Auch diese Referenzmessung kann mit den Kontrollvolumen verglichen bzw. verrechnet werden, woraus ein Verschmutzungsgrad und insbesondere eine zeitliche Tendenz zum Aufbau eines Verschmutzungsgrades abgeleitet werden kann. Weiterhin können ggf. externe Einflüsse wie Temperatur oder Produkteigenschaften der jeweils zu bearbeitenden Produkten bei der Bestimmung des freien Trommelvolumens mit eingebunden werden.

Nach zum Beispiel einer Wartung kann davon ausgegangen werden, dass die Trommel des Separators vollständig gereinigt wurde. Eine Messung des Trommelvolumens nach der Wartung (Referenzvolumen) kann ebenfalls ausgewertet werden.

Überschreitet die Differenz von technischem Trommelvolumen und Referenzvolumen einen bestimmten Wert, kann z.B. auf eine ungenügende Reinigung geschlossen werden.

Wird diese Differenz negativ kann dadurch auf andere Fehler geschlossen werden. Beispielsweise eine geringere Anzahl eingebauter Teller als vorgesehen. Im weiteren Betrieb des Separators kann auch die Differenz zwischen Referenzvolumen und Kontrollvolumen zur Ermittlung des Verschmutzungsgrades verwendet werden.

Denkbar sind auch Kombinationen (Mittelwert oder ähnliches) aus den beiden Messungen (technisches Trommelvolumen minus Kontrollvolumen und Referenzvolumen minus Kontrollvolumen)

Man kann also sagen, dass die Messung sowohl verfahrenstechnische (Verschmutzung) als auch mechanische Rückschlüsse zulässt.

Mögliche und bevorzugte Messgeräte zur Ermittlung der Menge oder des Volumens des Verdrängungswasser sind im Rahmen der vorliegenden Erfindung vorzugsweise Durchflussmessgeräte.

Geeignete Messgeräte, insbesondere zur Ermittlung des Volumens an Verdrängungswasser, sind
- Flügelradsensoren
- Taumelscheiben-Durchflussmesser (Wasseruhr)
- Induktive Durchflussmesser (IDM)
- Massedurchflussmesser, wie Coriolis-Durchflussmesser (vorteilhaft, da diese von Lufteinschlüssen in der Flüssigkeit recht unabhängig messen), Wirbelstrom-Durchflussmesser (Messprinzip Kármánsche Wirbelstraße) oder Vortex-Messung, sowie Kalorische-Durchflussmesser;
- Durchflussmesser nach dem Schalllaufzeit-Differenzverfahren, oftmals als Ultraschall-Durchflussmesser bezeichnet

Bei den Massedurchflussmessern kann man z.B. aus der Masse bei bekannter Dichte des Messmediums auf das Volumen zurückrechnen.

Wird der Separator in einem kontinuierlichen Verarbeitungsprozess eines Produktes eingesetzt, so kann eine erfindungsgemäße Vorrichtung den Separator und einen Puffertank umfassen, welcher das Volumen am zu verarbeitenden Produkt während der Bestimmung des Verunreinigungsgrades bzw. des freien Trommelvolumens auffängt.

Alternativ können auch zwei baugleiche Separatoren parallel nebeneinander betrieben werden, welche so angesteuert sind, dass jeweils stets nur eine Bestimmung des Verunreinigungsgrades erfolgt.

Hervorzuheben an der vorliegenden Erfindung ist insbesondere die Bestimmung des freien Trommelvolumens eines Separators zwischen oder während der Produktion.

Dies steigert die Anlagenverfügbarkeit, da keine, im Nachhinein unnötige, Zwischenreinigung erfolgen muss. Dies reduziert auch die Kosten für den Betrieb.

### Bezugszeichen

- 1: Separator
- 2: Trommel
- 3: Tellerpaket
- 4: Zulaufbereich
- 5: Verteilerbereich
- 6: Scheideteller
- 7: Schälkammer
- 8: Schälscheibe
- 9: Ableitungsbereich
- 10: Produktzulauf
- 11: erster Verdrängungswasserzulauf
- 12: Innenvolumen
- 13: Zulaufrohr
- 14: Erster Ablauf
- 15: Zweiter Ablauf
- 16: Feststoffauslass
- 17: Ventil
- 18: Ventil
- 19: Messgerät
- 20: Ventil
- 21: Steuer und/oder Auswerteeinheit
- 22: Steuerwasserzulauf
- 23: Drucksensor
- 24: Drucksensor
- 25: Umleitungsrohr
- 26: Feststoffsammelbereich
- 27: Separatorhaube
- 28: Wassereinlauf
- 29: Ventilanordnung
- 101: erster Schritt (Unterbrechung)
- 102: zweiter Schritt (Entleerung)
- 103: dritter Schritt (Ventil - Verdrängungswasser - geöffnet)
- 104: vierter Schritt (Komplett-Füllung)
- 105: fünfter Schritt (Vergleich)
- 106: sechster Schritt (Entleerung des Verdrängungswassers)
- 107: siebenter Schritt (Generierung eines Steuersignals)

## Patentansprüche

1. Verfahren zur Bestimmung des Umfangs an Verschmutzungen innerhalb einer Trommel (2) eines Separators (1 **mit** folgenden Schritten:
A Bereitstellung eines Wertes für ein maximales Innenvolumen der Trommel (2);
B messtechnische Ermittlung des aktuell-vorhandenen freien Trommelvolumens der Trommel (2);
C Vergleich der Werte aus Schritt A und B und Ermittlung des Umfangs an Verschmutzungen innerhalb der Trommel (2) und/oder Generierung eines Steuerbefehls,
**gekennzeichnet durch** das Verfahren mit den Schritten A-C im rotierenden Betrieb des Separators durchgeführt wird.

2. Verfahren nach Anspruch 1, **dadurch gekennzeichnet, dass** die messtechnische Ermittlung des aktuell-vorhandenen freien Trommelvolumens nachfolgenden Schritten erfolgt:
I. Bereitstellen eines selbst entleerten Separators (1);
II. Befüllung der Trommel (2) und Bestimmung des zur Befüllung der Trommel (2) notwendigen Volumens einer Flüssigkeit, welches dem aktuell-vorhandenen freien Trommelvolumen der Trommel (2) entspricht.

3. Verfahren nach Anspruch 2, **dadurch gekennzeichnet, dass** der Zustand der Befüllung der Trommel (2) anhand eines Sensors des Separators messtechnisch erfasst wird.

4. Verfahren nach einem der vorhergehenden Ansprüche, **dadurch gekennzeichnet, dass** der Sensor ein Drucksensor (23, 24) und/oder ein Grenzschalter ist, welcher vorzugsweise am Ablauf einer Flüssigphase (14, 15), insbesondere am Ablauf (15) der schwereren Flüssigphase, des Separators (1) angeordnet ist.

5. Verfahren nach einem der vorhergehenden Ansprüche, **dadurch gekennzeichnet, dass** die zur Befüllung der Trommel eingeleitete Flüssigkeit Verdrängungswasser ist, wobei ein Verdrängungswasserzulauf (11) des Separators (1) zur Befüllung der Trommel (2) und ein Produktzulauf (10) des Separators (1) in ein gemeinsames Zulaufrohr (13) münden.

6. Verfahren nach einem der vorhergehenden Ansprüche, **dadurch gekennzeichnet, dass** die Bestimmung des zur Befüllung der Trommel (2) notwendigen Volumens durch ein Messgerät (19) zur Ermittlung eines Zulaufvolumens, insbesondere durch ein Durchflussmessgerät, erfolgt.

7. Verfahren nach einem der vorhergehenden Ansprüche, **dadurch gekennzeichnet, dass** das Messgerät im oder am Verdrängungswasserzulauf (11) angeordnet ist.

8. Verfahren nach einem der vorhergehenden Ansprüche, **dadurch gekennzeichnet, dass** das generierte Steuersignal eine Ausgabe an einer Ausgabeeinheit, vorzugsweise eine Warnung, initiiert und/oder eine unmittelbare Aktion auf den Betrieb des Separators vornimmt, insbesondere eine Entleerung und/oder einen Notstopp einleitet.

9. Verfahren nach einem der vorhergehenden Ansprüche, **dadurch gekennzeichnet, dass** die Bereitstellung eines Wertes für ein maximales Innenvolumen der Trommel (2) durch eine Referenzmessung bei bekanntem Zustand der Trommel, insbesondere nach einer manuellen Entleerung und/oder einer Wartung des Separators (1), erfolgt.

10. Verfahren nach einem der vorhergehenden Ansprüche, **dadurch gekennzeichnet, dass** die Bereitstellung eines Wertes für ein maximales Innenvolumen der Trommel (2) durch Bereitstellung eines Wertes für ein technisches Trommelvolumen als Wert für das konstruktiv-bedingte maximale Innenvolumen der Trommel (2) erfolgt.

11. Verfahren nach einem der vorhergehenden Ansprüche, **dadurch gekennzeichnet, dass** die Schritte I und II zumindest zweimal wiederholt werden.

12. Verfahren nach einem der vorhergehenden Ansprüche, **dadurch gekennzeichnet, dass** zumindest die Schritte B und C, vorzugsweise das gesamte Verfahren, ohne Demontage des Separators, insbesondere der Trommel, durchgeführt wird.

## Claims

1. A method for determining the extent of contamination within a drum (2) of a separator (1), comprising the following steps:
A Providing a value for the maximum internal volume of the drum (2);
B Measuring the currently available free volume of the drum (2);
C Comparing the values from steps A and B and determining the extent of contamination within the drum (2) and/or generating a control command,
**characterized by**
the method comprising steps A to C being performed while the separator is in operation.

2. The method according to claim 1, **characterized in that** the measurement of the currently available free drum volume is performed in the following steps:
I. Providing a self-emptying separator (1),
II. Filling the drum (2) and determining the volume of liquid required to fill the drum (2), which corresponds to the currently available free drum volume of the drum (2).

3. Method according to claim 2, **characterized in that** the filling status of the drum (2) is measured using a sensor of the separator.

4. A method according to any of the preceding claims, **characterized in that** the sensor is a pressure sensor (23, 24) and/or a limit switch, which is preferably arranged at the outlet of a liquid phase (14, 15), in particular at the outlet (15) of the heavier liquid phase, of the separator (1).

5. A method according to any of the preceding claims, **characterized in that** the liquid introduced to fill the drum is displacement water, wherein a displacement water inlet (11) of the separator (1) for filling the drum (2) and a product inlet (10) of the separator (1) open into a common inlet pipe (13).

6. A method according to any of the preceding claims, **characterized in that** the volume required to fill the drum (2) is determined by a measuring device (19) for determining an inlet volume, in particular by a flow meter.

7. A method according to any of the preceding claims, **characterized in that** the measuring device is arranged in or on the displacement water inlet (11).

8. A method according to any of the preceding claims, **characterized in that** the generated control signal initiates an output at an output unit, preferably a warning, and/or performs an immediate action on the operation of the separator, in particular initiates an emptying and/or an emergency stop.

9. A method according to any of the preceding claims, **characterized in that** the provision of a value for a maximum internal volume of the drum (2) is performed by a reference measurement under known conditions of the drum, in particular after a manual emptying and/or maintenance of the separator (1).

10. A method according to any of the preceding claims, **characterized in that** the provision of a value for a maximum internal volume of the drum (2) is performed by providing a value for a technical drum volume as the value for the structurally determined maximum internal volume of the drum (2).

11. A method according to any of the preceding claims, **characterized in that** steps I and II are repeated at least twice.

12. A method according to any of the preceding claims, **characterized in that** at least steps B and C, preferably the entire method, are carried out without disassembling the separator, in particular the drum.

## Revendications

1. Procédé pour déterminer la quantité d'impuretés à l'intérieur d'un tambour (2) d'un séparateur (1), comprenant les étapes suivantes :
A fourniture d'une valeur pour un volume intérieur maximal du tambour (2) ;
B détermination par une mesure du volume libre actuel du tambour (2) ;
C comparaison des valeurs des étapes A et B et détermination de la quantité d'impuretés à l'intérieur du tambour (2) et/ou génération d'un ordre de commande,
**caractérisé en ce que** le procédé suivant les étapes A à C est exécuté pendant le fonctionnement en rotation du séparateur.

2. Procédé selon la revendication 1, **caractérisé en ce que** la détermination par une mesure du volume libre actuel du tambour comprend les étapes suivantes :
I. fourniture d'un séparateur (1) à vidage automatique ;
II. remplissage du tambour (2) et détermination du volume d'un liquide nécessaire pour remplir le tambour (2), qui correspond au volume libre actuel du tambour (2).

3. Procédé selon la revendication 2, **caractérisé en ce que** l'état de remplissage du tambour (2) est acquis par une mesure à l'aide d'un capteur du séparateur.

4. Procédé selon l'une des revendications précédentes, **caractérisé en ce que** le capteur est un capteur de pression (23, 24) et/ou un contact de fin de course, qui est de préférence disposé à la sortie d'une phase liquide (14, 15) du séparateur (1), en particulier à la sortie (15) de la phase liquide plus lourde.

5. Procédé selon l'une des revendications précédentes, **caractérisé en ce que** le liquide introduit pour remplir le tambour est de l'eau de refoulement, une arrivée d'eau de refoulement (11) du séparateur (1) pour le remplissage du tambour (2) et une arrivée de produit (10) du séparateur (1) débouchant dans un tuyau d'arrivée commun (13).

6. Procédé selon l'une des revendications précédentes, **caractérisé en ce que** le volume nécessaire pour remplir le tambour (2) est déterminé par un appareil de mesure (19) servant à déterminer un volume d'arrivée, en particulier par un débitmètre.

7. Procédé selon l'une des revendications précédentes, **caractérisé en ce que** l'appareil de mesure est disposé dans ou sur l'arrivée d'eau de refoulement (11).

8. Procédé selon l'une des revendications précédentes, **caractérisé en ce que** le signal de commande généré déclenche une sortie sur une unité de sortie, de préférence une alerte, et/ou effectue une action directe sur le fonctionnement du séparateur, en particulier commande un vidage et/ou un arrêt d'urgence.

9. Procédé selon l'une des revendications précédentes, **caractérisé en ce que** la fourniture d'une valeur pour un volume intérieur maximal du tambour (2) est réalisée par une mesure de référence dans un état connu du tambour, en particulier après un vidage manuel et/ou un entretien du séparateur (1).

10. Procédé selon l'une des revendications précédentes, **caractérisé en ce que** la fourniture d'une valeur pour un volume intérieur maximal du tambour (2) est réalisée par la fourniture d'une valeur pour un volume technique du tambour constituant une valeur pour le volume intérieur maximal résultant de la conception du tambour (2).

11. Procédé selon l'une des revendications précédentes, **caractérisé en ce que** les étapes 1 et Il sont répétées au moins deux fois.

12. Procédé selon l'une des revendications précédentes, **caractérisé en ce que** les étapes B et C au moins, de préférence l'ensemble du procédé, sont exécutées sans démontage du séparateur, en particulier du tambour.
